# FASCICULE DE BREVET EUROPEEN

(11) **EP 0 313 710 B1**
(45) Date de publication et mention de la délivrance du brevet: **17.06.1992**
(21) Numéro de dépôt: 87810612.9
(22) Date de dépôt: 26.10.1987
(51) Int. Cl.: A44C 17/02, A44C 5/00, A44C 9/00

(54) **Pièce de bijouterie**
Schmuckstück
Piece of jewellery

(43) Date de publication de la demande: 03.05.1989
(73) Titulaire: PREMIERE DE TABBAH SA, 1700 Fribourg (CH)
(72) Inventeur: Méjias, André, CH-1700 Fribourg (CH)
(74) Mandataire: Steiner, Martin

(56) Documents cités:
- DE-C- 829 363
- FR-A- 577 308
- FR-A- 2 385 352
- US-A- 3 180 112
- US-A- 3 399 547

## Description

La présente invention concerne une pièce de bijouterie avec un corps de forme généralement annulaire. Une telle pièce de bijouterie peut être par example une bague ou un bracelet ou similaire.

Dans les exécutions connues de bagues, bracelets ou similaires, ces pièces ou éléments de bijouterie ne peuvent être personnalisés que par une inscription à la surface intérieure ou extérieure du corps de l'élément. Cependant, une telle manière de caractériser la pièce de bijouterie est plus ou moins standard, la "personnalisation" se réduisant à une inscription différente pour chaque pièce. Il existe donc un besoin pour la réalisation de pièces de bijouterie susceptibles d'une personnalisation plus individuelle et différente de celle des pièces connues.

Le document DE-C-829 363 décrit une bague comprenant un corps annulaire ou anneau avec un logement normalement recouvert par un couvercle susceptible de pivoter autour d'un axe parallèle au plan de l `anneau. L'axe de pivotement du couvercle est monté à une extrémité du logement. A l'autre extrémité du logement se trouve un axe parallèle au plan de l'anneau, axe autour duquel peut pivoter un cadre. En position ouverte du couvercle, le cadre vient s'appuyer sous l'action d'un ressort contre la face inférieure ou intérieure du couvercle, formant avec ce dernier un angle droit. Un décor un une image apportée sur la face supérieure du cadre est visible de l'extérieure, lorsque le couvercle est ouvert.

Le document FR-A-577 308 concerne une bague formée de plusieurs anneaux plats réunis par un pivot leur permettant de se déplacer à la manière de ciseaux. Les faces adjacentes des anneaux peuvent porter des inscriptions.

Il est en conséquence le but de la présente invention de réaliser une pièce de bijouterie porteuse d'éléments contribuants à son esthétique tout en étant prévus, pour se prêter à une possibilité de personnalisation étendue sans modifier beaucoup l'aspect esthétique et avec des éléments fixés d'une manière sûre à la pièce.

Pour atteindre ce but, la pièce de bijouterie selon l'invention est réalisée comme décrit dans la revendication 1.

Le mobile contribue par sa forme et éventuellement par sa décoration à l'esthétique générale de la pièce de bijouterie et il permet une personnalisation améliorée par le fait que lorsqu'il coulisse sur le corps annulaire de la pièce, il découvre et libère un décor se trouvant normalement dans un logement de forme correspondante de la surface extérieure du corps annulaire, ce décor ayant une configuration ronde ou de forme, par exemple un coeur, qui peut être choisie à volonté par le propriétaire de la pièce de bijouterie. Le décor est attaché à un bras pivotant qui peut être écarté du corps annulaire avec le décor libéré. Lorsque le bras est écarté du corps, il découvre une inscription personnelle, par exemple "LOVE" à la surface extérieure du corps et il peut comporter lui-même à sa face tournée vers l'intérieur (vers le corps) par exemple le nom du fabricant ou du distributeur de la pièce de bijouterie et à sa partie extérieure par exemple le nom du propriétaire de la pièce et/ou une date marquante de la vie de ce dernier. La pièce selon l'invention comporte donc des éléments qui contribuent à sa personnalisation. En outre, le mobile, le décor et le bras sont des éléments mobiles qui participent à l'esthétique de la pièce tout en contribuant à sa personnalisation.

D'autres caractéristiques selon l'invention sont décrites dans les revendications 2 à 9.

L'invention va être décrite plus en détail ci-après à l'aide du dessin de deux formes d'exécution.
- La figure 1: est une vue latérale d'une bague selon une première forme d'exécution de l'invention,
- La figure 2: est une vue latérale d'un mobile,
- La figure 3: est une vue en plan du mobile selon figure 2,
- La figure 4: montre un cabochon,
- La figure 5: est une vue partielle en plan du corps annulaire de la bague selon figure 1,
- La figure 6: est une vue en plan d'un bras avec un décor, et
- La figure 7: est une vue latérale d'un bracelet selon une deuxième forme d'exécution de l'invention.

La figure 1 montre le corps annulaire 1 d'une bague selon une première forme d'exécution de l'invention. Ce corps porte un bras 2 susceptible de pivoter autour d'un axe 3 monté dans le corps 1. La partie intérieure du bras 2 est normalement engagée dans un logement 4 de forme correspondante prévu dans la face extérieure du corps 1. A son extrémité libre, le bras comporte un anneau 5 dans lequel passe une boucle 6 qui traverse également un anneau 7 monté à une extrémité d'un décor 8 en forme de coeur dans l'exemple illustré, l'autre extrémité de ce décor étant libre. Le décor 8 est engagé dans un logement 9 de forme correspondante prévu dans la face extérieure du corps 1. La forme du décor peut être choisie à volonté par le propriétaire de la bague. La figure 6 montre que la partie intérieure du bras peut comporter une inscription, par exemple le nom du fabricant ou du distributeur de la bague. La bague comporte encore un mobile 10 illustré dans les figures 2 et 3. Ce mobile comporte une ouverture traversante 10a prévue pour recevoir le corps annulaire 1. En conséquence, le mobile 10 chevauche le corps 1 avec jeu, de sorte qu'il peut coulisser librement sur ce dernier. Normalement, le mobile 10 est verrouillé au corps 1 par un cabochon 11 dont l'axe 12 traverse la partie supérieure du mobile 10 dans laquelle il est vissé et vient s'engager dans un dégagement 13 à la face extérieure du corps 1. Pour libérer le mobile 10, il suffit de dévisser le cabochon 11 jusqu'à ce que l'extrémité de son axe 12 sorte du dégagement 13. Le cabochon est retenu au mobile 10 par un écrou 14. La figure 4 montre que le cabochon 11 peut comporter par exemple une pierre précieuse ou une tête en or 11a comme décoration. De même, le mobile 10 peut être rendu plus esthétique par des cannelures 15 (fig.3). En outre, le cabochon 11 et le mobile 10 peuvent être décorés de pierres précieuses.

La figure 1 montre que lorsque le mobile 10 est verrouillé au corps 1 par le cabochon 11 vissé, sa partie de droite en figure 2 recouvre et cache entièrement le décor 8 dont la face extérieure vient pratiquement à fleur de la face extérieure du corps 1. Le mobile 10 comporte un dégagement 16 prévu pour recevoir l'anneau 7 du décor. Comme indiqué plus haut, le mobile 10 est libéré en dévissant le cabochon 11. Le mobile libéré peut alors être déplacé sur le corps 1, vers la gauche en figure 1, ce qui a pour effet de découvrir et de libérer le décor 8. Le bras 2 avec le décor 8 peut alors être écarté du corps 1 par pivotement autour de l'axe 3, ce qui permet d'une part de lire l'inscription que le bras 2 porte à sa face intérieure et d'autre part de découvrir une nouvelle inscription, par exemple "LOVE" prévue à la surface du logement 4 du bras 2 dans la face externe du corps 1 (v. aussi fig.5).

Ce qui précède montre que la bague peut être mise essentiellement dans deux conditions. Dans la première condition, le mobile avec le cabochon est verrouillé au corps annulaire 1, le décor 8 n'est pas visible et le bras 2 est couché contre la face extérieure du corps 1 dans son logement 4. La seule inscription visible est celle qui peut être prévue à la face extérieure du bras. Dans la seconde condition, le mobile avec le cabochon 11 est déverrouillé et il peut coulisser librement sur le corps 1 de manière à découvrir le décor 8. Le bras 2 avec le décor 8 à son extrémité peut alors être écarté du corps 1 par rotation autour de l'axe 3, ce qui permet de lire les inscriptions à la face intérieure du bras et à la face extérieure du logement du bras dans le corps 1, cette dernière inscription étant normalement cachée par le bras. Le mobile 10 et le cabochon 11 peuvent être de configuration telle qu'elle améliore l'esthétique de la bague et ces éléments peuvent être décorés de pierres précieuses.

La figure 7 montre un bracelet selon une deuxième forme d'exécution de l'invention. Ce bracelet est conçu selon le même principe que la bague décrite ci-dessus. La figure 7 correspond à la figure 1 et les figures 2 à 6 sont valables à la fois pour la bague et le bracelet. Les mêmes éléments sont désignés par les mêmes chiffres de référence. Dans le cas du bracelet, le corps est en deux parties 20 et 21 réunies par une charnière 22 pour permettre l'ouverture du bracelet lorsque le mobile 10 est déplacé sur la partie 21 du corps du bracelet à partir de la position de verrouillage. En outre, l'extrémité de l'axe 12 du cabochon 11 vient, en position de verrouillage, dans un dégagement 23 de la partie 21 du corps du bracelet. Le déplacement du mobile 10 sur la partie 21 libère non seulement le décor 8 comme dans le cas de la bague, mais encore les parties 20 et 21 du corps de bracelet encastrées l'une dans l'autre à l'endroit du dégagement 23, de sorte que le bracelet peut être ouvert en écartant simplement ces parties l'une de l'autre. La course du mobile 10 sur la partie 21 du corps peut être limitée si nécessaire par une butée.

## Revendications

1. Pièce de bijouterie avec un corps (1;20,21) de forme généralement annulaire, comprenant un mobile (10) normalement verouillé dans une position déterminée à la périphérie dudit corps (1;20,21), le déplacemnt dudit mobile (10) à partir de la position de verrouillage libérant un décor (8) attaché à un élément (2) normalement engagé dans un logement (4) à la périphérie du corps annulaire, caractérisé en ce que le déplacement du mobile (10) est un mouvement de translation le long de la périphérie du corps annulaire (1;20,21), ledit mouvement de translation permettant de découvrir le décor (8), ce qui permet l'écartement vers l'extérieur, dans le plan du corps annulaire (1;20,21), de l'élément (2), rendant ainsi visible le fond dudit logement (4).

2. Pièce de bijouterie selon la revendication 1, caractérisée en ce que le corps de forme généralement annulaire est en deux parties (20,21) réunies par une charnière et imbriquées l'une dans l'autre à leur autre extrémité.

3. Pièce de bijouterie selon la revendication 1 ou 2, caractérisée en ce que le décor (8) est situé dans un logement (9) de forme correspondante à la surface extérieure du corps annulaire (;20,21).

4. Pièce de bijouterie selon la revendication 3, caractérisée en ce que le décor (8) est situé dans un logement (9) de forme correspondante dans la surface extérieure du corps (1;20,21).

5. Pièce de bijouterie selon l'une des revendications 1 à 4, caractérisée en ce que l'élément susceptible d'être écarté est un bras (2) pivotant autour d'un axe (3) perpendiculaire au plan du coprs annulaire (1;20,21).

6. Pièce de bijouterie selon l'une des revendications 1 à 5, caractérisée en ce que le décor 68) est attaché audit élément (2) par une boucle (6).

7. Pièce de bijouterie selon l'une des revendications 1 à 6, caractérisée en ce que le corps (1;20,21) traverse le mobile (10) avec jeu pour permettre un déplacement libre de celui-ci et en ce que le mobile (10) est verrouillé audit corps par un cabochon (11) vissé dans le mobile (10), traversant la paroi supérieure de celui-ci et venant s'appuyer contre le corps (1;20, 21).

8. Pièce de bijouterie selon l'une des revendications 1 à 7, caractérisé en ce qu'elle comporte différentes inscriptions personnelles, par exemple à la face extérieure du corps (1;20,21), sous l'élément (2) et sur les faces intérieure et extérieure de cet élément (2).

9. Utilisation de la pièce de bijouterie selon la revendication 1 pour une bague et de la pièce de bijouterie selon la revendication 2 pour un bracelet.

## Claims

1. A piece of jewellery having a body (1;20,21) of a generally annular shape and comprising a movable portion (10) which is normally locked in a determined position on the circumference of said body (1;20,21), the displacement of said movable portion (10) away from the locked position revealing a decoration (8) which is attached to an element (2) that is normally engaged in a recess (4) on the circumference of said annular body, characterized in that the displacement of the movable portion (10) is a translational movement along the circumference of the annular body (1;20,21), said translational movement allowing to uncover the decoration (8), which allows an outward removal of the element (2) in the plane of the annular body (1;20,21), thereby rendering the bottom of said recess (4) visible.

2. A piece of jewellery according to claim 1, characterized in that the generally annular body is formed of two parts (20,21) which are connected by an articulation and mutually imbricated at their other ends.

3. A piece of jewellery according to claim 1 or 2, characterized in that the decoration (8) is located in a correspondingly shaped recess (9) on the external surface of the annular body (20,21).

4. A piece of jewellery according to claim 3, characterized in that the decoration (8) is located in a correspondingly shaped recess (9) on the external surface of the body (1;20,21).

5. A piece of jewellery according to any one of claims 1 to 4, characterized in that the removable element is an arm (2) hinged on an axle (3) which is perpendicular to the plane of the annular body (1;20,21).

6. A piece of jewellery according to any one of claims 1 to 5, characterized in that the decoration (8) is attached to said element (2) by a buckle (6).

7. A piece of jewellery according to any one of claims 1 to 6, characterized in that the body (1;20,21) passes through the movable portion (10) with a clearance in order to allow a free displacement of the latter, and in that the movable portion (10) is locked with respect to said body by a stud (11) which is screwed into the movable portion (10), passing through the upper wall of the latter and bearing upon the body (1;20,21).

8. A piece of jewellery according to any one of claims 1 to 7, characterized in that it is provided with different personal inscriptions, e.g. on the external surface of the body (1;20,21), underneath the element (2), and on the internal and external surfaces of said element (2).

9. Use of the piece of jewellery according to claim 1 as a ring and of the piece of jewellery according to claim 2 as a bracelet.

## Patentansprüche

1. Schmuckstück, mit einem allgemein ringförmigen Körper (1;20,21) und einem beweglichen Teil (10), der normalerweise in einer bestimmten Stellung am Umfang des Körpers (1;20,21) verriegelt ist, wobei beim Verschieben des beweglichen Teils (10) aus der verriegelten Stellung eine Verzierung (8) freigelegt wird, die an einem normalerweise in einer Ausnehmung (4) am Umfang des ringförmigen Körpers untergebrachten Element (2) befestigt ist, dadurch gekennzeichnet, dass die Verschiebung des beweglichen Teils (10) eine Translationsbewegung entlang dem Umfang des ringförmigen Körpers (1;20,21) ist, wobei durch diese Translationsbewegung die Verzierung (8) freigelegt und damit das Element (2) in der Ebene des ringförmigen Körpers (1;20,21) auswärts wegbewegt werden kann, wodurch der Boden der Ausnehmung (4) sichtbar wird.

2. Schmuckstück nach Anspruch 1, dadurch gekennzeichnet, dass der allgemein ringförmige Körper zweiteilig ist und die zwei Teile (20,21) durch ein Scharnier verbunden sind und deren andere Enden ineinandergreifen.

3. Schmuckstück nach Anspruch 1 oder 2, dadurch gekennzeichnet, dass sich die Verzierung (8) in einer Ausnehmung (9) entsprechender Form auf der Aussenseite des ringförmigen Körpers (20,21) befindet.

4. Schmuckstück nach Anspruch 3, dadurch gekennzeichnet, dass sich die Verzierung (8) in einer Ausnehmung (9) entsprechender Form auf der Aussenseite des Körpers (1;20,21) befindet.

5. Schmuckstück nach einem der Ansprüche 1 bis 4, dadurch gekennzeichnet, dass das wegbewegbare Element ein Arm (2) ist, der um eine senkrecht zur Ebene des ringförmigen Körpers (1;20,21) stehende Achse (3) schwenkbar ist.

6. Schmuckstück nach einem der Ansprüche 1 bis 5, dadurch gekennzeichnet, dass die Verzierung (8) mit einer Oese (6) am Element (2) befestigt ist.

7. Schmuckstück nach einem der Ansprüche 1 bis 6, dadurch gekennzeichnet, dass der bewegliche Teil (10) mit Spiel auf dem Körper (1;20,21) läuft, um frei beweglich zu sein, und dass der bewegliche Teil (10) durch eine darin eingeschraubte Zierschraube (11) mit dem Körper verriegelt ist, welche durch die obere Wand des beweglichen Teils geschraubt ist und auf den Körper (1;20,21) drückt.

8. Schmuckstück nach einem der Ansprüche 1 bis 7, dadurch gekennzeichnet, dass es verschiedene persönliche Aufschriften aufweist, beispielsweise auf der Aussenseite des Körpers (1;20,21), unter dem Element (2) und auf der Innen- und Aussenseite dieses Elements (2).

9. Verwendung des Schmuckstücks nach Anspruch 1 als Ring und des Schmuckstücks nach Anspruch 2 als Armband.
